# FASCICULE DE BREVET EUROPEEN

(11) **EP 2 371 030 B1**
(45) Date de publication et mention de la délivrance du brevet: **09.01.2019**
(21) Numéro de dépôt: 09795510.8
(22) Date de dépôt: 24.11.2009
(51) Int. Cl.: H01Q 1/12, H01Q 1/24, H01Q 21/26

(54) **DISPOSITIF DE COUPLAGE ET DE FIXATION D'UN ELEMENT RAYONNANT D'ANTENNE ET PROCEDE D'ASSEMBLAGE D'UNE ANTENNE**
EINRICHTUNG ZUM KOPPELN UND ANBRINGEN EINES STRAHLUNGSANTENNENELEMENTS UND ANTENNENZUSAMMENBAUVERFAHREN
DEVICE FOR COUPLING AND ATTACHING A RADIATING ANTENNA ELEMENT AND ANTENNA ASSEMBLY METHOD

(30) Priorité: 25.11.2008 FR 0857985
(43) Date de publication de la demande: 05.10.2011
(73) Titulaire: Alcatel Lucent, 91620 Nozay (FR)
(72) Inventeur: JACOB, Gérard, F-22300 Lannion (FR); PORTIER, Olivier, F-22305 Lannion (FR)
(74) Mandataire: Nokia EPO representatives
(86) Numéro de dépôt international: PCT/FR2009/052275
(87) Numéro de publication internationale: WO 2010/061122

(56) Documents cités:
- WO-A-99/43044
- DE-A1-102004 045 107
- US-A- 6 034 649
- US-A1- 2004 183 734
- US-A1- 2004 201 537

## Description

La présente invention concerne le domaine des antennes de télécommunications transmettant des ondes radioélectriques dans le domaine des hyperfréquences au moyen d'éléments rayonnants. La présente invention se rapporte plus particulièrement à un dispositif permettant le couplage et la fixation de manière rapide, fiable et bon marché d'un élément rayonnant sur un support métallique plan au cours de l'assemblage d'une antenne.

Elle s'étend en outre à une antenne comportant un tel dispositif et au procédé d'assemblage d'une telle antenne.

La réalisation d'une antenne comporte des étapes de fixation mécanique de ses composants les uns aux autres. Aujourd'hui, la plupart des fabricants d'antennes utilisent un assemblage mécanique comportant un châssis constituant un axe mécanique central sur lequel sont fixés tous les autres composants, tels que des éléments rayonnants, des diviseurs de puissance, des déphaseurs, des parois réfléchissantes, des éléments parasites, etc... Une fois tous les éléments assemblés autour du châssis, l'ensemble est entouré d'un radome.

Afin de supporter les efforts mécaniques dus au poids des composants et à l'environnement, ce châssis est fabriqué à partir d'un matériau métallique ayant une dureté et une épaisseur suffisantes. Cette contrainte initiale limite les choix mécaniques ultérieurs. Elle impose que les compromis dans la conception, notamment entre les facteurs de nature électrique et mécanique et le coût de fabrication, soient principalement guidés par les exigences mécaniques en vue d'assurer la stabilité des performances. Par exemple, une antenne d'environ 2 m de long travaillant dans une bande de fréquences autour de 2 GHz comporte un châssis d'aluminium ayant une épaisseur comprise entre 1,5 mm et 2,5 mm. Alors que si l'on ne tient compte strictement que de la profondeur liée à l'effet de peau dans le domaine de fréquence, l'épaisseur requise ne serait que de moins de 0,1 mm. La présence de connexions métalliques et leur positionnement entre les composants obliger à choisir des solutions mécaniques comme le vissage ou la soudure. Ces techniques d'assemblage induisent des coûts supplémentaires, en particulier à cause du temps requis pour effectuer l'opération et par la nécessité d'un contrôle poussé de la qualité de la liaison réalisée, et elles rendent le désassemblage périlleux voire impossible. Autrement, à cause de la dégradation inévitable des contacts électriques, l'antenne pourrait être confrontée à des problèmes de produits d'intermodulation (PIM) qui traduisent une distorsion des signaux transitant par l'antenne, tel que la perte de performances si ces dégradations surviennent aux endroits où les champs électromagnétiques sont intenses.

Les antennes panneaux comportent un réseau d'éléments rayonnants, qui peuvent être des dipôles, fixés sur un châssis métallique qui est un réflecteur plan. Le problème est donc de trouver un dispositif permettant de réaliser le positionnement et la fixation de ces dipôles sur le châssis de manière rapide, fiable, réversible et bon marché afin d'obtenir une liaison qui soit mécaniquement et électriquement efficace et débarrassée des produits d'intermodulation.

La solution recherchée doit notamment tenir compte simultanément des exigences suivantes :
- éviter le vissage et/ou la soudure pour effectuer l'assemblage mécanique des dipôles et du réflecteur :
- réaliser des connexions électriques de type capacitif, c'est-à-dire sans contact direct métal-métal.

Le document US 2004/0201537 A1 décrit une antenne de type panneau comportant un dispositif de fixation et de couplage de l'élément rayonnant selon l'art antérieur.

Le document US-6,933,906 décrit une antenne comprenant un dipôle relié sans contact par voie capacitive à un réflecteur au moyen d'une structure de couplage et de fixation non électriquement conductrice disposée entre le pied de l'élément rayonnant et le réflecteur. La structure de couplage et de fixation est un bouchon en matériau diélectrique. La base du dipôle est insérée et maintenue dans le bouchon muni de reliefs qui est ensuite ancré par rotation dans un orifice de forme et de dimension correspondantes ménagé dans le réflecteur. Pour maintenir le bouchon en place, des moyens de fixation additionnels sont prévus tels que des vis insérées dans un trou du bouchon en plastique et dans un trou du réflecteur en veillant à ne pas établir de connexion électrique avec le dipôle.

Cependant cette structure de couplage et de fixation présente l'inconvénient de nécessiter encore l'utilisation de moyens de fixation par vissage pour assurer la fiabilité de la fixation, notamment pour éviter la rotation du bouchon et son désengagement de l'orifice En outre un tel assemblage est pénalisant au point de vue de la surface de couplage En effet la surface importante occupée par l'orifice ménagé dans le réflecteur, de surface au moins égale à celle du bouchon, réduit d'autant la surface de couplage entre le réflecteur et le dipôle.

La présente invention a pour but d'éliminer les inconvénients de l'art antérieur, et en particulier de proposer un dispositif de couplage et de fixation d'un élément rayonnant sur un support métallique plan de telle sorte que la surface de couplage soit maximisée..

La présente invention a aussi pour but de proposer un dispositif de couplage et de fixation d'un élément rayonnant sur un support métallique plan ne nécessitant pas de recours au vissage ou à la soudure.

La présente invention a aussi pour but de proposer une antenne comprenant des éléments rayonnants fixés sur un support métallique plan dont l'épaisseur du support est moindre quo dans l'art antérieur sans compromettre la tenue mécanique de l'antenne.

La présente invention a encore pour but de proposer un procédé de couplage et de fixation d'un élément rayonnant sur un support métallique plan qui soit plus rapide et cependant aussi fiable que les procédés antérieurs.

L'objet de la présente invention est une antenne de type panneau comportant
- au moins un élément rayonnant comprenant un pied surmonté d'un dipôle,
- un support conducteur plan muni d'au moins un orifice,
- un dispositif de couplage et de fixation de l'élément rayonnant comportant une pièce diélectrique comprenant une base et au moins une tige solidaire de la base se projetant dans une direction perpendiculaire au plan de la base, et une couche diélectrique disposée entre l'élément rayonnant et le support pour éviter tout contact direct.

Le support comporte au moins un orifice dont la dimension est juste nécessaire au passage de la tige de la pièce diélectrique et la base ayant une dimension supérieure à la dimension de l'orifice ménagé dans le support est appliquée sur la face arrière du support.

De préférence, la pièce diélectrique comporte au moins une protubérance, ménagée à l'extrémité de la tige, apte à coopérer avec l'élément rayonnant pour le retenir.

La présence d'une couche diélectrique entre l'élément rayonnant et le support permet de garantir l'isolation électrique, et ainsi de créer un couplage capacitif entre l'élément rayonnant et le réflecteur. La pièce diélectrique, n'ayant plus à assurer celle fonction, peut ainsi être optimisée vis à vis de sa mise en place et de la facilité de fixation de l'élément rayonnant.

Selon un mode de réalisation préféré, la base de la pièce diélectrique comprend à sa périphérie des pétales fléchis adaptés pour permettre un contact ressort avec le support. Le bord périphérique de la base est découpé pour former des pétales qui sont légèrement repliés afin de se projeter hors du plan de la base. Lors de la mise en place de la pièce diélectrique, les pétales viennent les premier en appui sur le support, assurant un effet ressort qui contribue à maintenir l'élément rayonnant dans la position souhaitée.

Selon une forme d'exécution, la base de la pièce diélectrique comprend au moins un orifice pour le passage d'un moyen d'alimentation électrique de l'élément rayonnant Ceci permet le passage des moyens d'alimentation sous le support pour dégager la face du support supportant les éléments rayonnants et formant réflecteur. Le support comporte dans ce cas également des orifices pour le passage des moyens d'alimentation.

Selon une première variante, la pièce diélectrique comporte au moins une tige apte à coopérer avec l'extérieur du pied de l'élément rayonnant. La tige se projette perpendiculairement à la base de la pièce diélectrique traverse le support par un orifice de taille adaptée. La tige vient se placer le long de l'extérieur du pied de manière à permettre à la protubérance portée par son extrémité de s'ancrer sur une aspérité ménagée à cet effet sur la surface extérieure du pied afin de retenir l'élément rayonnant.

Selon une deuxième variante, la pièce diélectrique comporte au moins une tige apte à s'insérer à l'intérieur d'un tube creux disposé dans le pied de l'élément rayonnant. La tige se projette perpendiculairement à la base de la pièce diélectrique traverse le support par un orifice de taille adaptée. La tige vient s'insérer dans l'un des tubes creux ménagés dans le pied de l'élément rayonnant de manière à permettre à la protubérance portée par son extrémité de s'ancrer sur une aspérité ménagée à cet effet sur la surface intérieure du tube afin de retenir l'élément rayonnant.

Selon encore une forme d'exécution, la protubérance à l'extrémité de la tige a une forme de crochet. Cette forme lui permet de coopérer au mieux avec une aspérité qui peut avoir la forme d'un relief ou d'un logement de forme adaptée à celle du crochet.

L'invention a pour avantage d'assurer un positionnement exact de l'élément rayonnant par rapport au réflecteur en interdisant sa rotation et de garantir sa fixation en exerçant une force axiale de rétention sur l'élément.

L'invention a aussi pour objet une antenne de type panneau comportant
- au moins un élément rayonnant comprenant un pied surmonté d'un dipôle,
- un dispositif de couplage et de fixation d'un élément rayonnant comme décrit précédemment,
- un support conducteur plan comportant au moins un orifice adapté pour le passage de la tige de la pièce diélectrique.

L'antenne selon l'invention a l'avantage de pouvoir être assemblée rapidement avec une grande fiabilité tout en nécessitant des moyens humains et matériels réduits.

De préférence l'antenne comporte en outre un raidisseur disposé entre les bords longitudinaux du support.

L'invention a encore pour objet un procédé d'assemblage d'une antenne au moyen d'un dispositif de couplage et de fixation d'un élément rayonnant comme décrit précédemment, comprenant les étapes suivantes :
- on introduit la tige de la pièce diélectrique dans l'orifice du support de manière à amener la base de la pièce diélectrique en contact avec la face arrière du support,
- on enfonce axialement le pied de l'élément rayonnant dans la pièce diélectrique du côté de la face avant du support, de manière à ce que la protubérance portée par l'extrémité de la tige coopère avec au moins une aspérité du pied afin de retenir l'élément rayonnant.

D'autres caractéristiques et avantages de la présente invention apparaîtront au cours des exemples suivants de réalisation, donnés bien entendu à titre illustratif et non limitatif, et dans le dessin annexé sur lequel
- la figure 1 est une vue schématique en coupe d'un premier mode de réalisation de l'assemblage d'un élément rayonnant d'une antenne par le procédé et au moyen du dispositif selon l'invention,
- la figure 2 est une vue schématique en coupe d'un deuxième mode de réalisation de l'assemblage d'un élément rayonnant d'une antenne par le procédé et au moyen du dispositif selon l'invention,
- la figure 3 est une vue schématique en coupe d'un troisième mode de réalisation de l'assemblage d'un élément rayonnant d'une antenne par le procédé et au moyen du dispositif selon l'invention,
- la figure 4 est une vue schématique de dessus en perspective d'une pièce dièlectrique du dispositif selon le troisième mode de réalisation de l'invention,
- la figure 5 est une vue schématique de dessous d'une pièce diélectrique du dispositif selon le troisième mode de réalisation de l'invention,
- la figure 6 est une vue schématique de dessus en perspective d'une portion d'antenne selon un mode de réalisation de l'invention,
- la figure 7 est une vue schématique de dessous en perspective de l'antenne de la figure 6,
- la figure 8 est une vue schématique de dessus en perspective d'une portion d'antenne montrant un autre mode de réalisation d'un raidisseur.

Dans le mode de réalisation de l'invention illustré sur la figure 1, on a représenté un élément rayonnant **1**, comportant un pied **2** supportant au moins un dipôle **3**, et un réflecteur **4** sur lequel l'élément rayonnant **1** est fixé au moyen d'une pièce diélectrique **5.** La pièce diélectrique **5** comprend une base **6** surmontée de tiges **7** portant des reliefs **8** formant crochets, la périphérie de la base **6** étant découpée pour former des pétales **9** légèrement fléchis. La base **6** de la pièce diélectrique **5** est appliquée sur la face arrière **10** du réflecteur **4.** Le réflecteur **4** comporte des orifices **11** au travers desquels les tiges **7** sont introduites. Ces orifices **11** ont une dimension juste nécessaire au passage des tiges **7** surmontées de leur relief **8.** Dans le cas présent, la partie inférieure du pied **2** de l'élément rayonnant **1** comporte un décrochement **12** constituant une aspérité sur laquelle le relief **8** s'accroche pour retenir l'élément rayonnant **1**.

La pièce **5** est constituée d'un matériau diélectrique qui lui confère une certaine souplesse, de préférence un polymère comme un polyoxyméthylène (POM), un polyoxyméthylène (POM) renforcé de fibres de verre, un polyéthylène (PE), un polystyrène (PS), un acrylonitrile/butadiène/styrène (ABS), un copolymère acrylonitrile/styrène/acrylate (ASA), etc.... La périphéne de la base **6** est découpée de manière à former des pétales **9** légèrement fléchis qui sont relativement plus flexibles que la partie centrale **13** de la base **6.** La base **6** se trouve ainsi en appui élastique sur la face arrière **10** du réflecteur **4** par l'intermédiaire de ses pétales **9.** Cet appui élastique exerce une force sur le crochet **8** qui assure le maintien do l'élément rayonnant **1** par effet ressort. Une fois en place, l'élément rayonnant **1** est fermement maintenu et l'assemblage ne nécessite aucun moyen de fixation supplémentaire. Une couche isolante **14** est intercalé entre la partie inférieure du pied **2** de l'élément rayonnant **1** et la face avant **15** du réflecteur **4** afin d'éviter tout contact direct et ainsi créer un couplage capacitif entre l'élément rayonnant **1** et le réflecteur **4.** La couche diélectrique **14** est par exemple une film mince isolante en polyéthylène (PE) ayant une épaisseur de l'ordre de 0,1 mm. On utilisera de préférence un film coloré pour faciliter les contrôles.

Le pied **2** de l'élément rayonnant **1** comporte le plus souvent quatre tubes creux **20** juxtaposés destinés au passage des fils conducteurs **16** d'alimentation électrique des dipôles **3.** Dans le mode de réalisation illustré sur la figure 2, deux tubes **20** inutilisés pour l'alimentation du dipôle **3** sont disponibles pour recevoir des tiges **21** portant une protubérance **22** appartenant à une pièce diélectrique **23.** La pièce diélectrique **23** comprend une base **24** surmontée de tiges **21** portant des protubérances **22** formant crochets. Les tiges **21** sont disposées de manière plus centrale sur la base **24** que dans le cas précédent de manière à correspondre à l'emplacement des tubes **20** dans lesquels elles s'insèrent. Un décrochement **25** a été ménagé sur la face interne des tubes **20** de manière à former une aspérité sur laquelle la protubérance **22** peut venir s'accrocher.

On considérera maintenant la figure 3 qui Illustre un mode de réalisation avantageux du dispositif de fixation selon la présente invention. Dans ce mode de réalisation, un élément rayonnant **1,** comportant un pied **2** et au moins un dipôle **3,** est fixé sur un réflecteur plan **4** au moyen d'une pièce diélectrique **30.**

La pièce diélectrique **30** est représentée vue en perspective sur la figure 4 et vue de dessus sur la figure 5. La pièce diélectrique **30** comporte une base **31** d'où partent au moins une tige centrale **32,** deux dans le cas présent, et au moins une tige périphérique **33,** quatre dans le cas présent. La tige périphérique **33** est munie d'une extrémité formant crochet **34** qui coopère avec un relief **35** aménagé sur le pied **2** de l'élément rayonnant. Les tiges **33** traverse le réflecteur plan par des orifices **11** dimensionnés au plus juste pour permettre le passage. La tige centrale **32** porte un double crochet **36** à son extrémité. La tige centrale **32** s'insère dans l'un des tubes creux **20** de l'élément rayonnant **1,** qui n'est pas occupé par un conducteur d'alimentation **16**. Le crochet **36** coopère avec des logements **37** ménagés dans la face interne du tube **20**

L'assemblage s'effectue en commençant par la mise en place de la pièce diélectrique **30** par la face arriére **10** du réflecteur **4.** Les tiges **32, 33** sont introduites dans les orifices **11** du réflecteur **4.** La basa **31** est plaquée contre la face arrière **10** du réflecteur **4,** la périphérie de la base **31** étant découpée de manière à former des pétales **38** qui s'appuient élastiquement contre la face **10.** Un film isolant **14** est déposé sur la face avant **15** du réflecteur **4.** Le pied **2** de l'élément rayonnant **1** est alors enfoncé axialement sur la pièce diélectrique **30** de manière à ce que les tiges **32** s'insèrent dans les tubes **20** du pied **2** de l'élément rayonnant, et que les tiges **33** se mettent en place autour du pied **2.** Une pression finale permet d'encliqueter les crochets **34, 36** sur les aspérités **35, 37** extérieures ou inférieures du pied **2** afin de retenir l'élément rayonnant **1**. L'élément rayonnant **1** se trouve ainsi en appui sur la face avant **15** du réflecteur **4** par l'intermédiaire du film isolant **14** qui interdit tout contact direct entre l'élément rayonnant **1** et le réflecteur **4.**

Une antenne **60** assemblée selon le procédé qui vient d'être décrit est représentée en perspective sur la figure 6. L'antenne **60** comporte des éléments rayonnants **61** alignés et fixés sur un réflecteur **62** au moyen d'une pièce diélectrique **63** analogue à celle décrite précédemment.

La face inférieure **64** du réflecteur **62** de l'antenne **60** est représentée sur la figure 7. On y voit la base **65** de la pièce diélectrique **63** s'appuyant de manière élastique sur la face inférieure **64** du réflecteur **62** par l'intermédiaire des pétales **66** découpés à sa périphérie et légèrement pliés. Ces pétales **66** servent de ressort pour exercer une force de traction sur les protubérances portées par l'extrémité des tiges accrochées aux aspérités du pied de l'élément rayonnant **61.** Une force adaptée est exercée sur les éléments rayonnants **61** qui sont ainsi retenus de manière efficace et fiable et ils sont protégés d'un déplacement dû à des chocs ou des vibrations.

Sur la face inférieure **64,** des raidisseurs **67** ont été installés. Les raidisseurs **67** sont fixés sur les bords longitudinaux **68** repliés opposés de la face inférieure **64** du réflecteur **62** sur lesquels ils exercent une pression modérée de manière à empêcher le rapprochement des bords **68.** Le raidisseur **67** comporte une base **69** dont ta forme épouse celle du réflecteur **62** et une crête **70** qui se dresse sur la base 69 et contribue à la rigidité du raidisseur **67.** Ces raidisseurs **67** sont en un matériau rigide, de préférence diélectrique, tel qu'un polymère comme un polyoxyméthylène (POM), un polyuxyméthylène (POM) renforcé de fibres de verre, un polyéthylène (PE), un polystyrène (PS), un acrylonitrile/butadiène/styrène (ABS), un copolymére acrylonitrile/styrène/acrylate (ASA). etc....

La figure 8 montre un autre mode de réalisation d'un raidisseur **80** placé sur la face supérieure d'un réflecteur **81** supportant des éléments rayonnants **82.** Les raidisseurs **80** sont disposé entre les éléments rayonnants **82.** Ces raidisseurs **80** ont une forme d'arcs de cercle et s'appuient sur les bords longitudinaux **83** du réflecteur **81.**

## Revendications

1. Antenne de type panneau comportant
- au moins un élément rayonnant comprenant un pied surmonté d'un dipôle,
- un support conducteur plan muni d'au moins un orifice,
- un dispositif de couplage et de fixation de l'élément rayonnant comportant une pièce diélectrique comprenant une base et au moins une tige solidaire de la base se projetant dans une direction perpendiculaire au plan de la base, et une couche diélectrique disposée entre l'élément rayonnant et le support pour éviter tout contact direct,
**caractérisée en ce que** le support comporte au moins un orifice dont la dimension est juste nécessaire au passage de la tige de la pièce diélectrique et **en ce que** la base ayant une dimension supérieure à la dimension de l'orifice ménagé dans le support est appliquée sur la face arrière du support.

2. Antenne selon la revendication 1, dans laquelle la pièce diélectrique comporte au moins une protubérance, ménagée à l'extrémité de la tige, apte à coopérer avec l'élément rayonnant pour le retenir.

3. Antenne selon l'une des revendications 1 et 2, dans laquelle la base de la pièce diélectrique comprend à sa périphérie des pétales fléchis adaptés pour permettre un contact ressort avec le support.

4. Antenne selon l'une des revendications 1 à 3, dans laquelle la base de la pièce diélectrique comprend au moins un orifice pour le passage d'un moyen d'alimentation électrique de l'élément rayonnant.

5. Antenne selon l'une des revendications précédentes, dans laquelle la pièce diélectrique comporte au moins une tige apte à coopérer avec l'extérieur du pied de l'élément rayonnant.

6. Antenne selon l'une des revendications précédentes, dans laquelle la pièce diélectrique comporte au moins une tige apte à s'insérer à l'intérieur d'un tube creux disposé dans le pied de l'élément rayonnant.

7. Antenne selon l'une des revendications précédentes, dans laquelle la protubérance à l'extrémité de la tige a une forme de crochet.

8. Antenne selon l'une des revendications précédentes, comportant en outre un raidisseur disposé entre les bords longitudinaux du support.

9. Procédé d'assemblage d'une antenne au moyen d'un dispositif de couplage et de fixation d'un élément rayonnant selon l'une des revendications précédentes, comprenant les étapes suivantes :
- on introduit la tige de la pièce diélectrique dans l'orifice du support de manière à amener la base de la pièce diélectrique en contact avec la face arrière du support,
- on enfonce axialement le pied de l'élément rayonnant dans la pièce diélectrique du côté de la face avant du support, de manière à ce que la protubérance portée par l'extrémité de la tige coopère avec au moins une aspérité du pied afin de retenir l'élément rayonnant.

## Patentansprüche

1. Patch-Antenne, aufweisend:
- mindestens ein strahlendes Element, umfassend einen Fuß mit einem Dipol darüber,
- einen flachen leitfähigen Träger, ausgestattet mit mindestens einer Öffnung,
- eine Einrichtung zum Koppeln und Anbringen des strahlenden Elements, aufweisend ein dielektrisches Teil, umfassend eine Basis und mindestens einen mit der Basis fest verbundenen Stab, der sich in einer Richtung, die zur Ebene der Basis senkrecht ist, entwickelt, und eine dielektrische Schicht, die zwischen dem strahlenden Element und dem Träger angeordnet ist, um jeden direkten Kontakt zu vermeiden,
**dadurch gekennzeichnet, dass** der Träger mindestens eine Öffnung aufweist, deren Abmessung für den Durchgang des Stabs des dielektrischen Teils unbedingt notwendig ist und dass die Basis, die eine größere Abmessung hat, als es die Abmessung der in dem Träger ausgebildeten Öffnung ist, auf der hinteren Fläche des Trägers anliegt.

2. Antenne nach Anspruch 1, wobei das dielektrische Teil mindestens einen am Ende des Stabs ausgebildeten Vorsprung aufweist, der imstande ist, mit dem strahlenden Element zusammenzuwirken, um es zu halten.

3. Antenne nach einem der Ansprüche 1 und 2, wobei die Basis des dielektrischen Teils auf ihrem Umfang gebogene Blätter umfasst, die geeignet sind, einen Federkontakt mit dem Träger zu erlauben.

4. Antenne nach einem der Ansprüche 1 bis 3, wobei die Basis des dielektrischen Teils mindestens eine Öffnung für den Durchgang eines elektrischen Versorgungsmittels des strahlenden Elements umfasst.

5. Antenne nach einem der vorangehenden Ansprüche, wobei das dielektrische Teil mindestens einen Stab aufweist, der imstande ist, mit außerhalb des Fußes des strahlenden Elements zusammenzuwirken.

6. Antenne nach einem der vorangehenden Ansprüche, wobei das dielektrische Teil mindestens einen Stab aufweist, der imstande ist, im Inneren eines hohlen Rohrs eingesetzt zu sein, welches in dem Fuß des strahlenden Elements angeordnet ist.

7. Antenne nach einem der vorangehenden Ansprüche, wobei der Vorsprung am Ende des Stabs eine Hakenform hat.

8. Antenne nach einem der vorangehenden Ansprüche, aufweisend ferner eine Verstärkung, die zwischen den Längsrändern des Trägers angeordnet ist.

9. Montageverfahren einer Antenne mittels einer Einrichtung zum Koppeln und Anbringen eines strahlenden Elements nach einem der vorangehenden Ansprüche, umfassend die folgenden Schritte:
- Einsetzen des Stabs des dielektrischen Teils in die Öffnung des Trägers derart, dass die Basis des dielektrischen Teils mit der hinteren Fläche des Trägers in Kontakt geführt wird,
- axiales Hereindrücken des Fußes des strahlenden Elements in das dielektrische Teil von der Seite der vorderen Fläche des Trägers derart, dass der von dem Ende des Stabs getragene Vorsprung mit mindestens einer Unebenheit des Fußes zusammenwirkt, um das strahlende Element zu halten.

## Claims

1. A panel antenna comprising
- at least one radiating element comprising a foot mounted beneath a dipole,
- a flat conductive mount equipped with at least one orifice,
- a device for coupling and fastening the radiating element comprising a dielectric part comprising a base and at least one rod joined with the base extending into a direction perpendicular to the base's plane, and a dielectric layer placed between the radiating element and the mount to avoid any direct contact,
**characterized in that** the mount comprises at least one orifice having just the right size needed to insert the rod of the dielectric part and **in that** the base, having a dimension greater than the dimension of the orifice built into the mount, is applied to the rear surface of the flat conductive mount.

2. An antenna according to claim 1, wherein the dielectric part comprises at least one protuberance, built at the end of the rod, capable of mating with the radiating element in order to retain it.

3. An antenna according to claims 1 and 2, wherein the base of the dielectric part comprises at its periphery bent petals adapted to enable spring contact with the mount.

4. An antenna according to one of the claims 1 to 3, wherein the base of the dielectric part comprises at least one orifice for inserting a means of electrically powering the radiating element.

5. An antenna according to one of the preceding claims, wherein the dielectric part comprises at least one rod capable of mating with the exterior of the foot of the radiating element.

6. An antenna according to one of the preceding claims, wherein the dielectric part comprises at least one rod capable of fitting into a hollow tub arranged in the foot of the radiating element.

7. An antenna according to one of the preceding claims, wherein the protuberance at the end of the rod is hook-shaped.

8. An antenna according to one of the preceding claims, further comprising a stiffener arranged between the longitudinal edges of the mount.

9. A method for assembling an antenna by means of a device for coupling and fastening a radiating element according to one of the preceding claims, comprising the following steps:
- the rod of the dielectric part is inserted into the orifice of the mount in such a way as to place the base of the dielectric part in contact with the rear surface of the mount,
- the foot of the radiating element is axially pushed into the dielectric part on the side of the front surface of the mount, so that the protuberance supported by the end of the rod mates with at least one recess of the foot in order to retain the radiating element.
